# EUROPÄISCHE PATENTSCHRIFT

(11) **EP 0 607 753 B1**
(45) Veröffentlichungstag und Bekanntmachung des Hinweises auf die Patenterteilung: **23.07.1997**
(21) Anmeldenummer: 93810814.9
(22) Anmeldetag: 24.11.1993
(51) Int. Cl.: B65H 29/66, B65H 29/04

(54) **Verfahren und Vorrichtung zur Bildung eines Schuppenstroms von gefalzten Druckexemplaren**
Method and device for forming a stream of overlapping folded printed products
Procédé et dispositif pour former un courant de produits imprimés pliés se chevauchant

(30) Priorität: 28.12.1992 DE 4244343
(43) Veröffentlichungstag der Anmeldung: 27.07.1994
(73) Patentinhaber: Maschinenfabrik Wifag, CH-3001 Bern (CH)
(72) Erfinder: Ertavi, Tibor, CH-3422 Kirchberg (CH); Müller, Roger, CH-3074 Muri (CH)

(56) Entgegenhaltungen:
- EP-A- 0 067 399
- WO-A-92/02442
- CH-A- 580 531
- DE-A- 4 119 511
- DE-C- 680 460
- FR-A- 2 387 181

## Beschreibung

Die vorliegende Erfindung betrifft ein Verfahren und eine Vorrichtung zur Bildung eines Schuppenstroms von gefalzten Druckexemplaren nach dem Oberbegriff des Anspruchs 1 und dem Oberbegriff des Anspruchs 7.

Üblicherweise werden gefalzte Druckexemplare von einem Falzklappenzylinder an ein Schaufelrad übergeben, bevor sie nach weiteren Übergabeschritten zu einem Schuppenstrom ausgelegt und abtransportiert werden. Nach dem Öffnen der Falzklappen des Falzklappenzylinders werden die Druckexemplare vor der Übergabe an das Schaufelrad durch eine Bandleitung am Falzklappenzylinder gehalten. Anschließend fallen die Druckexemplare im freien Fall in die Schaufeln des Schaufelrads. Bei der sogenannten Doppelproduktion, bei der in jedem Falzklappenpaar des Falzklappenzylinders ein Druckexemplar zu liegen kommt, genügt der vom Falzklappenzylinder dem Druckexemplar mitgegebene Schwung oft nicht, um das Druckexemplar bis in den Schaufelgrund hineinzuschleudern, während die Druckexemplare bei der sogenannten Sammelproduktion, bei der nur jedes zweite Falzklappenpaar mit einem Druckexemplar belegt ist, mit einem unerwünscht starken Schwung in die Schaufeln geschleudert und dabei gestaucht werden. Dies ist darauf zurückzuführen, daß das Schaufelrad bei der Sammelproduktion mit geringerer Geschwindigkeit als bei der Doppelproduktion angetrieben wird, während die Geschwindigkeit des Falzklappenzylinders in beiden Fällen die gleiche ist. Die Länge der Schaufeln kann nur auf eine Produktionsart optimiert werden, oder sie stellt einen nie ganz befriedigenden Kompromiß zwischen beiden Produktionsarten dar. Neben diesem Problem der Geschwindigkeitsdifferenz ist bei der Übergabe der Druckexemplare an ein Schaufelrad die ungenügende Führung der Druckexemplare bis zur Aufnahme in den Schaufeln des Schaufelrads zu bemängeln. Die Druckexemplare werden im Verlauf der Übergabe nämlich lediglich mit Schwung und einzig aufgrund ihrer Trägheit geführt frei fallend von dem Falzklappenzylinder in die Schaufeln bewegt. Desweiteren ist zum Auslegen im Schuppenstrom mindestens eine weitere Übergabe an einen nachgeordneten Transporteur notwendig.

Eine schaufelradlose Anordnung zur Übernahme von Druckexemplaren von einem Falzklappenzylinder und zur Auslage dieser Druckexemplare in Form eines Schuppenstroms ist aus der EP 0 429 884 A1 bekannt. Bei dieser Anordnung werden die Druckexemplare von einem Abstreifer vom Falzklappenzylinder abgenommen. Hinter dem Falzklappenzylinder ist eine erste Transporteinheit angeordnet durch die die abgenommenen Druckexemplare mit der Fördergeschwindigkeit der vorgelagerten Druckmaschine weitertransportiert werden. In dieser ersten Transporteinheit folgen die Druckexemplare in einem Abstand aufeinander, der ihrem Abstand auf dem Falzklappenzylinder entspricht. Von der ersten Transporteinheit werden die Druckexemplare an eine zweite Transporteinheit übergeben, die mit einer geringeren Geschwindigkeit angetrieben ist, so daß die Druckexemplare durch die zweite Transporteinheit sich gegenseitig überlappend in Form eines Schuppenstroms abtransportiert werden. In den beiden Transporteinheiten werden die Druckexemplare jeweils zwischen zwei übereinander angeordneten, parallel beabstandeten Transportbändern befördert. Problematisch ist die Übergabe der Druckexemplare von der ersten Transport-auf die zweite Transporteinheit. Während der Übergabe sind die Druckexemplare nicht in definierter Weise geführt. Gleichzeitig müssen sie gerade in dieser Phase von der hohen Geschwindigkeit des Falzklappenzylinders auf die niedrigere Geschwindigkeit des abzufördernden Schuppenstroms abgebremst werden. Das Abbremsen kann erst nach der Übergabe, d.h. nachdem das gerade übergebene Druckexemplar auf dem vorangegangenen Druckexemplar zu liegen kommt, erfolgen. Desweiteren werden zum Führen der Druckexemplare in jeder Transporteinheit jeweils zwei mit gleicher Geschwindigkeit anzutreibende Horizontalförderer benötigt, was an sich bereits einen hohen Synchronisationsaufwand erfordert.

Aus der DE 36 03 781 C2 ist eine Vorrichtung zur Übernahme und zum Weitertransport von gefalzten Druckprodukten bekannt, bei der die Druckprodukte von Greifern vom Falzzylinder übernommen werden. Die Greifer werden durch Auslegerarme gebildet, die von einer umlaufenden Kette abstehen. Dem Falzzylinder gegenüberliegend ist eines der Kettenräder für die umlaufende Kette angeordnet. Die Schliessbewegung zum Greifen und Festhalten der Druckexemplare wird mittels eines in jedem der Auslegerarme integrierten Federmechanismus bewerkstelligt, der hierzu über eine Kulissenführung angesteuert wird.

Bei einer aus der DE -C-680 460 bekannten Übergabevorrichtung werden aus einem Druckzylinder einseitig bedruckte Bogen ebenfalls mit an einer umlaufenden Kette beweglich angeordneten Greifern übernommen und zum Weitertransport in Klemmverbindung mit der Kette bis zu einer ersten weiteren Fördervorrichtung übergeben. Über die Anlenkung der Greifer an die Greiferkette ist dieser Druckschrift nichts zu entnehmen.

Es ist daher die Aufgabe der Erfindung, die mit den aus dem Stand der Technik bekannten Lösungen verbundenen Nachteile zu vermeiden bzw. zu vermindern. Insbesondere sollen gefalzte Druckexemplare von der Übernahme von einem Falzklappenzylinder an bis zum Auslegen in Form eines Schuppenstroms in definierter Weise geführt werden. Dabei sollen der hierfür erforderliche konstruktive Aufwand und der Platzbedarf möglichst niedrig sein.

Diese Aufgabe wird durch ein Verfahren und eine Vorrichtung gemäß den Ansprüchen 1 und 6 gelöst.

Die Unteransprüche sind auf vorteilhafte, nicht glatt selbstverständliche Ausgestaltungen der Erfindung gerichtet.

Durch das erfindungsgemäße Verfahren, bei dem die Druckexemplare von einem Falzklappenzylinder direkt an Greifer übergeben und klemmend durch die Greifer gehalten abtransportiert werden, kann auf den Einsatz eines Schaufelrads verzichtet werden. Der Vorteil gegenüber der schaufelradlosen Anordnung gemäß der E 0 429 884 A1 liegt in der Verwendung von Greifern, von denen die Druckexemplare direkt vom Falzklappenzylinder abgenommen und während des weiteren Transports ständig klemmend gehalten werden. Diese individuelle Übernahme durch Greifer direkt vom Falzklappenzylinder ermöglicht eine sofortige Reduzierung der Transportgeschwindigkeit der Druckexemplare, da die Druckexemplare nicht mehr platzraubend hintereinander auf einem Horizontalförderer transportiert werden müssen, mit der Folge, daß solch ein Horizontalförderer im wesentlichen die gleiche Geschwindigkeit wie der Falzklappenzylinder aufweisen müßte. Ein undefiniertes Freifallen der Druckexemplare wie bei der bekannten Übergabe an ein Schaufelrad kann ebenfalls nicht eintreten. Die vorlaufenden Enden der Druckexemplare können sofort nach der Freigabe von den Falzklappen des Falzklappenzyliners durch die Greifer hintergriffen werden, wodurch eine Übergabe/Übernahme sozusagen im "Hand-Shake"-Verfahren erfolgt.

Vorteilhafterweise werden die Druckexemplare bereits bei der Übernahme vom Falzklappenzylinder um 20 bis 40 %, insbesondere um etwa 30 bis 35 %, abgebremst.

Nach dem erfindungsgemäßen Verfahren erfolgt der Transport der Druckexemplare durch die Greifer bis zum Auslegen im Schuppenstrom, wozu die vorzugsweise noch von den Greifern an ihren vorlaufenden Enden gehaltenen, zumindest jedoch noch geführten Druckexemplare durch eine auf ihre nachlaufenden Enden wirkende Bremskraft lediglich aus den vorauslaufenden Greifern herauszugleiten und auf den in gleicher Richtung geförderten Schuppenstrom ausgelegt zu werden brauchen.

Zusätzlich werden die Druckexemplare in einer bevorzugten Ausführungsform der Erfindung im Verlauf der Freigabe von den Greifern zum definierten Ausrichten im Schuppenstrom gegen Anschläge geführt, die in etwa mit der gleichen Geschwindigkeit wie der Förderer für den abzutransportierenden Schuppenstrom angetrieben werden.

Bei einer erfindungsgemäßen Vorrichtung zur Bildung eines Schuppenstroms von gefalzten Druckexemplaren werden die Druckexemplare von dem Falzklappenzylinder durch ein Traktionsmittel, beispielsweise eine Kette oder einen Riemen, besonders bevorzugt einen Zahnriemen, abtransportiert. Dabei liegen die Druckexemplare nicht auf dem Traktionsmittel auf und müssen auch nicht zwischen zwei zu synchronisierenden Transportbändern abgefördert werden. Das Traktionsmittel ist erfindungsgemäß mit Greifern versehen, mittels derer die Druckexemplare im Verlauf der Übernahme vom Falzklappenzylinder aufgenommen und während des sich daran anschließenden Transports klemmend gehalten werden. Dadurch wird eine individuelle und gleichzeitig kontinuierliche Übernahme von Druckexemplaren gewährleistet.

Obwohl grundsätzlich Greifer mit einem besonderen Mechanismus zum Öffnen und Schließen von Greiferbacken eingesetzt werden könnten, beispielsweise mittels einer Rückholfeder zusammengehaltene oder mittels einer Zwangsführung über eine Kulisse gesteuerte Greiferbacken, sind die mit dem Traktionsmittel verbundenen Greifer erfindungsgemäß so angeordnet, daß zwischen den einzelnen Greifern und dem Traktionsmittel jeweils eine spaltförmige Aufnahme für die Druckexemplare ausgebildet ist. Die Druckexemplare werden durch die bevorzugt klauenartigen Greifer gegen das Traktionsmittel gedrückt. Dieses erfindungsgemäße Zusammenwirken von Traktionsmittel und Greifern stellt eine besonders einfache konstruktive Lösung dar. Vorzugsweise sind die Greifer an dem Traktionsmittel starr befestigt. Als vorteilhaft erweist es sich weiterhin, die Greifer einstückig auszubilden und die auf die Druckexemplare ausgeübte Klemmkraft allein durch die sich zwischen dem Traktionsmittel und den Greifern einstellenden elastischen Rückstellkräfte zu erzeugen. Besonders vorteilhaft ist es, das Traktionsmittel elastisch, insbesondere in Form eines Zahnriemens, auszubilden und für die Greifer ein hartes Material, bevorzugterweise ein metallisches Material, zu verwenden. Als Traktionsmittel eignet sich insbesondere ein Riemen mit Glasfaser-Zugeinlage oder ein Riemen mit Stahlcord-Zugträgern und abriebfester Polyurethanbeschichtung.

Gemäß der Erfindung wird das Traktionsmittel im Verlauf der Übernahme der Druckexemplare gegenüber dem Falzklappenzylinder auf einen konvex gekrümmten Bogen geführt, dessen Krümmungsradius sich nach der Aufnahme des Druckexemplars vergrößert. Durch diese Führung des Traktionsmittels werden die nachlaufenden Enden der Greifer zum Aufnehmen der Druckexemplare vom Traktionsmittel abgespreizt und infolge des sich anschließend vergrößernden Krümmungsradius nach dem Aufnehmen eines Druckexemplars wieder an das Traktionsmittel und damit an das Druckexemplar angelegt, so daß das Druckexemplar sicher eingeklemmt wird. Obwohl es grundsätzlich möglich wäre, das Traktionsmittel zur Erzielung dieser Kurvenführung über mehrere Umlenkrollen zu führen, hat es sich als vollkommen ausreichend und besonders vorteilhaft erwiesen, das Traktionsmittel auf einem einfachen Kreisbogenabschnitt um eine Umlenkscheibe zu führen. Dementsprechend ist der Krümmungsradius im Verlauf der Übernahme der Druckexemplare konstant und vergrößert sich am Ende der Umlenkung beim Übergang in eine gerade Förderstrecke schlagartig.

Die Umlenkscheibe kann durch eine Walze oder mehrere auf einer Welle starr miteinander verbundene Umlenkscheiben gebildet werden, wobei die Lage der Drehachse für die Umlenkscheibe in Umfangsrichtung zur Drehachse des Falzklappenzylinders frei wählbar ist. Entsprechend werden im letzteren Falle mehrere parallel verlaufende Zahnriemen verwendet. Die Einzelriemen werden besonders zweckmäßig durch starre Querstege miteinander verbunden. Auf den Querstegen sitzen mehrere Greifer parallel nebeneinander, wodurch kammartige Greiferleisten gebildet werden. Es erweist sich weiterhin als vorteilhaft, die Greiferleiste selbst über einen speziell ausgebildeten Zahn in direkten Eingriff mit den Zahnscheiben zu bringen, um die Greifer im Bereich der Übernahme der Druckexemplare zusätzlich formschlüssig zu führen und zu stabilisieren.

Nach der Erfindung ist in Anpassung an unterschiedliche Dicken der zu übernehmenden Druckexemplare der Verlauf des Krümmungsradius der Kurvenführung für das Traktionsmittel veränderbar. Indem das Schließen der Greifer beispielsweise durch Verkürzen der bogenförmigen Führung des Traktionsmittels zu einem früheren Zeitpunkt erfolgt, können auch dünnere Druckexemplare sicher ergriffen werden.

Unterhalb des Traktionsmittels ist zur Führung der vom Traktionsmittel bzw. den Greifern nach unten hängenden, nachlaufenden Enden der Druckexemplare ein Leitmittel bzw. eine Leitzunge angeordnet, die sich bis in den Bereich der Übernahme der Druckexemplare hinein, der bogenförmigen Führung des Traktionsmittels folgend erstreckt.

Am Ende der Transportstrecke werden die noch von den Greifern gehaltenen Druckexemplare abgebremst und auf einen weiteren, unterhalb des Traktionsmittels für die Greifer angeordneten Förderer in Form eines Schuppenstroms ausgelegt. Zum Freigeben der Druckexemplare wird das Traktionsmittel wieder in einem Bogen von dem Förderer für die ausgelegten Druckexemplare weggelenkt, so daß sich die nachlaufenden Enden der Greifer beim Eintritt in die Kurve vom Traktionsmittel erfindungsgemäß wegspreizen. Gleichzeitig werden die Druckexemplare durch eine auf ihre nachlaufenden Enden wirkende Exemplarbremse verzögert, wodurch das vorlaufende Ende des abgebremsten Druckexemplars aus den kontinuierlich weiterbewegten Greifern herausgezogen und auf dem Schuppenstrom ausgelegt wird. Durch das erfindungsgemäße Auslegen, bei dem die vorlaufenden Enden der Druckexemplare noch von den Greifern aufgenommen sind, während auf die nachlaufenden Enden bereits eine Bremskraft ausgeübt wird, kann jeglicher Stauchung von Druckexemplaren vorgebeugt werden.

Eine bevorzugte Ausführungsform der Erfindung wird im folgenden anhand der Figuren erläutert. Es zeigen:
- Fig. 1: eine Seitenansicht einer Vorrichtung zur Bildung eines Schuppenstroms von gefalzten Druckexemplaren;
- Fig. 2: einen Greifer mit einem geklemmten Druckexemplar;
- Fig. 3: einen Greifer mit einer verlängerten Vorderkante;
- Fig. 4: eine abgeschwenkte Vorrichtung;
- Fig. 5: eine Draufsicht der Vorrichtung gemäß Fig. 1 ; und
- Fig. 6: eine Darstellung der drehenden Komponenten der Vorrichtung gemäß den Figuren 1 und 2.

In Fig. 1 wird ein Druckexemplar 2 von einem Falzklappenzylinder 1, der im Gegenuhrzeigersinn rotiert, an ein mit Greifern 5 bestücktes Traktionsmittel 6 übergeben und auf einem Auslegerband 13 in Form eines Schuppenstroms 30 ausgelegt. Als Traktionsmittel 6 dient ein handelsüblicher Zahnriemen aus einem elastischen Material mit einer geeigneten Zugeinlage, beispielweise ein Riemen mit Glasfaser-oder ähnlichen Zugeinlagen, der um eine erste, dem Falzklappenzylinder 7 gegenüberliegende Zahnscheibe 7 und um eine zweite Zahnscheibe 8 im Uhrzeigersinn endlos umläuft. Der Falzklappenzylinder 1 und die ihm gegenüberliegende Zahnscheibe 7 rotieren daher gegenläufig, so daß sie im Verlauf der Übergabe/Übernahme eines Druckexemplars 2 vom Falzklappenzylinder 1 an einen Greifer 5 im wesentlichen die gleiche Geschwindigkeitsrichtung aufweisen.

Vor der Übergabe und während deren Verlauf wird das an seinem vorlaufenden Ende zwischen Falzklappen 3 eingeklemmte Druckexemplar 2 durch eine Bandleitung 4 gegen die Oberfläche des Falzklappenzylinders 1 gedrückt und dadurch sicher geführt. Die über die erste Zahnscheibe 7 geführten Greifer 5 greifen im Verlauf der Übergabe bzw. Übernahme der Druckexemplare 2 in entsprechende Ausnehmungen an der Oberfläche des Falzklappenzylinders 1, die im Ausführungsbeispiel als umlaufende Rillen ausgebildet sind, ein. Die Transportgeschwindigkeit des Zahnriemens 6 ist etwa 30 bis 35 % niedriger als die Umfangsgeschwindigkeit des Falzklappenzylinders 1. Daher werden die Greifer 5 im Verlauf der Übernahme von den noch am Falzklappenzylinder 1 anliegenden Druckexemplaren 2 überholt und hintergreifen im Verlauf der Übernahme das vorlaufende Ende eines gerade zu übergebenden Druckexemplars. Von dem Moment der Freigabe des Druckexemplars 2 durch die Falzklappen 3 bis zum Einklemmen des vorlaufenden Endes des Druckexemplars 2 durch einen Greifer 5 wird das Druckexemplar 2 in erster Linie durch die Bandleitung 4 geführt und kommt dabei wegen seiner höheren Geschwindigkeit mit seinem vorlaufenden Ende in dem Grund des Greifers 5 zu liegen.

Durch die Konvexität der Umlenkung des Zahnriemens 6 gegenüber dem Falzklappenzylinder 1 ergibt sich ein harmonischer zyklischer Verlauf für die Übergabe bzw. Übernahme der Druckexemplare 2. Die erste Zahnscheibe 7 ist gegenüber dem Falzklappenzylinder 1 so angeordnet, daß ihre Drehachse versetzt von der Drehachse des Falzklappenzylinders 1 liegt. Der Winkel γ ist so gewählt, daß er einerseits eine ausreichend lange Eingriffszeit der Greifer 5 in die Ausnehmungen am Falzklappenzylinder 1 sicherstellt, andererseits aber eine möglichst geringe Umlenkung der Druckexemplare 2 erzeugt. Auf dieser Verbindungslinie liegt auch etwa die vorderste Umlenkrolle der Bandleitung 4. Kurz vor oder beim Durchgang dieser Linie werden ferner die Falzklappen 3 geöffnet.

Beim Übergang des Zahnriemens 6 von der ersten Zahnscheibe 7 in die sich anschließende geradlinige Förderstrecke bis zur zweiten Zahnscheibe 8 wird das im Greifergrund liegende vorlaufende Ende des Druckexemplars 2 durch das nachlaufende Ende des Greifers 5 kontinuierlich immer stärker gegen den Zahnriemen 6 gepreßt und dabei zwischen dem Zahnriemen 6 und dem nachlaufenden Ende des Greifers 5 eingeklemmt.

Der Greifer 5 bildet zu diesem Zweck mit dem Zahnriemen 6 eine am nachlaufenden Ende des Greifers 5 offene, spaltförmige Aufnahme 53 für die Druckexemplare 2. In seinem vorlaufenden Bereich ist der Greifer 5 starr an dem Zahnriemen 6 befestigt. Der nachlaufende Bereich des Greifers 5 besitzt eine gegen den Zahnriemen 6 konkav gekrümmte Profilform, so daß der Greifer 5 klauenartig gegen den Riemen 6 klemmt. Die gekrümmte Profilform kommt insbesondere auch der Führung der Druckexemplare 2 bei deren Übernahme durch die Greifer 5 zugute. Grundsätzlich ist jedoch auch ein Greifer 5 verwendbar, dessen nachlaufender Bereich beispielsweise geradlinig, parallel beabstandet zum Zahnriemen 6 verläuft und der eine wulstartige Verdickung zum Klemmen von Druckexemplaren besitzt. Die Greifer 5 sind einstückig aus einem härteren Material als der Zahnriemen, insbesondere einem metallischen Werkstoff, gefertigt. Die zum Klemmen eines Druckexemplares notwendige Kraft wird daher in erster Linie durch die elastische Rückstellkraft des Zahnriemens 6 bewirkt.

Wie aus dem Vergleich der beiden in den Figuren 2 und 3 dargestellten Ausführungsbeispiele von Greifern 5 zu erkennen ist, wird diese elastische Klemmkraft wesentlich durch den Abstand a der vorlaufenden Kante des Greifers 5 zu dessen Drehachse bestimmt. Der Greifer 5 von Fig. 3 besitzt eine verlängerte vorlaufende Kante mit einem entsprechend größeren Abstand bzw. Hebel a zu seiner Drehachse. Durch den Greifer 5 nach Fig. 3 kann eine größere Klemmkraft als durch den Greifer 5 gemäß Fig. 2 ausgeübt werden. Während des Klemmens des Druckexemplares 2 wird das durch das Produkt aus der Gewichtskraft des Druckexemplares 2 mit dem Hebel b um die Drehachse wirkende Drehmoment durch die über den Hebel a wirkende elastische Rückstellkraft des Zahnriemens 6 ausgeglichen. Durch entsprechende Verlängerung des Hebels a kann somit das Rückstellmoment der Anordnung aus Zahnriemen 6 und Greifer 5 und somit die Klemmkraft zum Klemmen des Druckexemplares 2 eingestellt, insbesondere auch bei geringerer elastischer Dehnung bzw. Auslenkung des Zahnriemens 6 gehalten werden.

Nachdem der Zahnriemen 6 gemäß Fig. 1 aus der geraden oberen Förderstrecke auf die angetriebene Zahnscheibe 7 gelaufen ist, vergrößert sich bei weiterer Umlenkung des Zahnriemens 6 der Abstand zwischen dem nachlaufenden Ende des Greifers 5 und dem Zahnriemen 6 kontinuierlich bis zu dem Zeitpunkt, zu dem das nachlaufende Ende dieses Greifers 5 die Umlenkstelle des Zahnriemens 6 passiert hat. Danach bleibt der Abstand zwischen dem nachlaufenden Ende des Greifers 5 und dem Zahnriemen 6 konstant bis der Zahnriemen 6 wieder aus dem Umlenkbereich dieser Zahnscheibe 7 in die gerade untere Förderstrecke bewegt wird. Die angetriebene Zahnscheibe 7 ist so eng zu dem Falzklappenzylinder 1 angeordnet, daß der Greifer 5 mit seinem nachlaufenden freien Ende im Verlauf der Übernahme eines Druckexemplares 2 in eine entsprechend ausgebildete Ausnehmung am Falzklappenzylinder 1 eingreift. Zur Übernahme des Druckexemplars 2 hintergreift der Greifer 5 mit seinem nachlaufenden Ende das vorlaufende Ende dieses Druckexemplars. Aufgrund der Gegenläufigkeit der angetriebenen Zahnscheibe 7 und des Falzklappenzylinders 1 bewegen sich das Druckexemplar 2 und der Greifer 5 im Verlauf der Übergabe bzw. Übernahme in etwa in die gleiche Richtung, wobei das Druckexemplar 2 mit einer um 30 bis 35 % höheren Geschwindigkeit als der Greifer 5 befördert wird. Das Druckexemplar 2 wird daher mit diesem Geschwindigkeitsüberschuß in den Grund des Greifers geschoben. Bereits während dieses Überschiebens oder auch erst ab dem Zeitpunkt, zu dem das vorlaufende Ende des jeweiligen Druckexemplars 2 im Grund des Greifers 5 zu liegen kommt, wird der Greifer 5 aus dem Umlenkbereich in die gerade Förderstrecke bewegt. Bei diesem Übergang verkleinert sich automatisch wieder der Abstand zwischen dem Zahnriemen 6 und dem nachlaufenden Ende des Greifers 5 und das übernommene Druckexemplar 2 wird zwischen dem Zahnriemen 6 und dem Greifer 5 eingeklemmt. Vom Herauslaufen der Drehachse des Greifers 5 bis zum Herauslaufen des nachlaufenden Endes des gleichen Greifers erfolgt ein kontinuierlicher Schließ- und Klemmvorgang.

Um der Übergabe bzw. Übernahme von Druckexemplaren 2 mit unterschiedlichen Dicken begegnen zu können, ist die Lage der zweiten Zahnscheibe 8 gegenüber der ersten Zahnscheibe 7 verstellbar. Zu diesem Zweck kann die zweite Zahnscheibe 8 zusammen mit der gesamten zum Auslegen der Druckexemplare 2 benötigten Anordnung um die Drehachse der ersten Zahnscheibe 7 verschwenkt werden.

In Fig. 4 ist ein Abschwenken um einen Verstellwinkel β schematisch dargestellt. Diese Verstellung bewirkt, daß der Greifer 5 nach erfolgter Übernahme eines Druckexemplars 2 gegenüber der horizontalen Anordnung der beiden Zahnscheiben 7 und 8 bereits um den Verstellwinkel β versetzt eher aus dem Umlenkbereich der ersten Zahnscheibe 7 herausläuft und dabei vorzeitig das aufgenommene Druckexemplar 2 einklemmt. Durch diese Verstellung der zweiten Zahnscheibe 8 gegenüber der ersten Zahnscheibe 7 läßt sich das Klemmen der Greifer 6 stufenlos auf jede gängige Druckexemplardicke- einstellen. In Anpassung an dünne Druckexemplare 2 erfolgt die Verstellung, wie in Fig. 4 gezeigt, gegenüber der Horizontallage für große Druckexemplardicken nach unten. Eine Verstellung für dicke und dünne Druckexemplare 2 um eine horizontale Mittellage nach oben und unten wäre grundsätzlich auch möglich.

Unterhalb des Zahnriemens 6 ist eine Leitzunge 9 angeordnet, die sich zur einen Seite bis in den Verlauf der Übernahme der Druckexemplare 2 hineinerstreckt und mit ihrem vorderen Ende in Ausnehmungen am Falzklappenzylinder 1 eingreift, und die unterhalb der geraden Abförderstrecke des Zahnriemens 6 bis in den Bereich des unterhalb des Zahnriemens 6 angeordneten Auslegerbandes 13 ragt. Die Leitzunge 9 ist gegenüber dem Zahnriemen 6 in einem solchen Abstand angeordnet, daß ständig eine sichere Führung der freien, nachlaufenden Enden der Druckexemplare 2 gewährleistet ist.

Zum Auslegen auf den Schuppenstrom 30 werden die Druckexemplare 2 zwischen einer Bremsscheibe 11 und einem gegen die Bremsscheibe 11 wirkenden Nocken 10 hindurchgeführt und an ihrem nachlaufenden Ende zwischen dem Nocken 10 und der Bremsscheibe 11 kurzzeitig eingeklemmt und dabei abgebremst. Der Transport durch den Greifer 5 und das Abbremsen durch diese Exemplarbremse sind so synchronisiert, daß der Greifer 5 sich bereits im Krümmungsbereich der zweiten Zahnscheibe 8 befindet und deshalb bereits keine Klemmkraft mehr auf das Druckexemplar 2 ausübt, jedoch dieses Druckexemplar noch sicher an seinem vorlaufenden Ende führt, wenn der Nocken 10 das nachlaufende Ende des gleichen Druckexemplars 2 gegen die untere Bremsscheibe 11 andrückt. Das Druckexemplar 2 wird dabei auf die Geschwindigkeit des Auslegerbandes 13 abgebremst und fällt nachdem sein nachlaufendes Ende die Exemplarbremse passiert hat, aus dem um die zweite Zahnscheibe 8 weiter umlaufenden Greifer 5 auf den Schuppenstrom 30 heraus.

Zur weiteren Verbesserung der Ausrichtung der auszulegenden Druckexemplare 2 ist oberhalb des sich bildenden Schuppenstroms 30 ein Nockenband mit abstehenden Nocken 14 angeordnet. Die Nocken 14 dienen als Anschläge für die bereits freigegebenen, jedoch noch in den Greifern 5 aufgenommenen Druckexemplare 2. Der Bremsnocken 10 und die Anschlagnocken 14 werden durch die Zahnscheibe 15 über einen Zahnriemen 16 bzw. einen Zahnriemen 17 angetrieben. Die jeweiligen Antriebsgeschwindigkeiten und die Abstände der Anschlagnocken 14 auf dem Nockenband sind so eingestellt, daß die Druckexemplare 2 bis zur Bremsung unter dem Bremsnocken 10 hindurchgezogen werden können. Die Drehzahl, mit der die Zahnscheibe 15 angetrieben wird, ist einstellbar, um beispielsweise eine Umstellung von einer Doppel- auf eine Sammelproduktion für die Druckexemplare 2 zu ermöglichen.

Die Umfangsoberfläche der Bremsscheibe 11 ist elastisch, während der Bremsnocken 10 aus einem demgegenüber härteren Werkstoff, beispielsweise aus einem metallischen Material, gefertigt ist. Die Bremsscheibe 11 kann durch ein schaumgummiartiges Material gebildet oder mit solch einem Material beschichtet sein, so daß sich die Exemplarbremse bereits ohne mechanische Verstellung zu erfordern, von selbst an unterschiedliche Dicken der Druckexemplare 2 anpaßt.

Wegen der gegenüber dem Falzklappenzylinder um 30 bis 35 % geringeren Transportgeschwindigkeit des Zahnriemens 6, besitzen die Greifer 5 einen ebenfalls um etwa 30 bis 35% kleineren gegenseitigen Abstand als die Falzklappen 3 auf dem Falzklappenzylinder 1. Der Umfang der Zahnscheibe 7 ergibt sich aus dem ganzzahligen Mehrfachen des Greiferabstandes. Im Ausführungsbeispiel entspricht der Umfang der Zahnscheibe 7 dem dreifachen Wert des Greiferabstandes, was eine um 120° Teilung versetzte Anordnung der Greifer 5 über deren Oberfläche erlauben würde. Weiter besitzen die im Ausführungsbeispiel benutzten Zahnscheiben 7, 8 den gleichen Durchmesser. Der Abstand der Drehachsen der beiden Zahnscheiben 7,8 entspricht der halben Differenz zwischen der Zahnriemenlänge und dem Umfang einer Zahnscheibe, während sich die Zahnriemenlänge aus dem Produkt zwischen zwei benachbarten Greiferleisten 51 und der Anzahl der gewählten Greiferleisten ergibt.

In der Draufsicht von Fig. 5 ist die Lagerung der gesamten Anordnung, bestehend aus dem Falzklappenzylinder 1, den beiden Zahnscheiben 7 und 8, dem Auslegerband 13, der Exemplarbremse und dem Anschlagnockenband, in einem im wesentlichen aus zwei Seitenwänden I und II bestehenden Rahmen 20 dargestellt. Die beiden Zahnscheiben 7 und 8 werden durch zwei jeweils auf einer gemeinsamen Welle sitzende Einzelscheiben 7 bzw. 8 gebildet. Zwei Zahnriemen 6 werden um die Doppelscheibenpaare 7 und 8 geführt.
Mehrere Greifer 5 bilden eine kammartige Greiferleiste 51, die beidseitig auf den beiden Zahnriemen 6 starr befestigt ist. Die kammartig angeordneten Greifere 5 greifen im Bereich der Übergabe bzw. Übernahme der Druckexemplare 2 in entsprechende umlaufende Rillen 31 des Falzklappenzylinders 1 ein. Der Abstand zwischen den beiden parallel verlaufenden Zahnriemen 6 ist geringer als die Breite der Druckexemplare 2, so daß die zu beiden Seiten überstehenden Ränder der Druckexemplare 2 durch die beidseitig an den Außenseiten der Zahnriemen 6 angeordneten Bremsscheiben 10 und Bremsnocken 11 abgebremst werden können. Ebenso laufen die Anschlagnocken 14 zu beiden Seiten der zweiten Zahnscheibe 8 auf jeweils einem entsprechenden Anschlagnockenband um.

Die zweite Zahnscheibe 8 ist zusammen mit der Bremse und dem Anschlagnockenband sowie dem Auslegerband 13 in einem Schwenkarm 18, der um die Drehachse der ersten Zahnscheibe 7 verschwenkt werden kann, gelagert. Das Verschwenken erfolgt über eine Motorverstellung 19, kann grundsätzlich jedoch auch durch eine manuelle Verstellung erreicht werden.

Über ein Zahnrad 21 wird der Falzklappenzylinder 1 angetrieben. Über ein weiteres, auf der Welle des Falzklappenzylinders 1 sitzendes Zahnrad wird die erste Zahnscheibe 7 über ein Zahnrad 22 vom gleichen Antrieb mit der beschriebenen Untersetzung der Geschwindigkeit für den Zahnriemen 6 angetrieben. Das Zahnrad 22 für den Antrieb der ersten Zahnscheibe 7 treibt seinerseits eine aus mehreren Zahnrädern mit unterschiedlichen Zähnezahlen bestehende Anordnung 23 an. Mit dem innersten Zahnrad dieser Anordnung 23 kämmt wiederum das Antriebszahnrad 27 für die Antriebswalze 12 des Auslegerbandes 13. Das mittlere und das äußere Zahnrad der Anordnung 23 kämmen wahlweise mit einem von zwei parallel verschiebbaren Zahnrädern 24. Diese Doppelanordnung von Zahnrädern 24 ist auf einer Welle drehsteif befestigt, jedoch geradlinig verschiebbar gelagert. Mit der gleichen Welle ist ein weiteres Zahnrad 25 vollkommen starr verbunden, das zum Abtrieb auf das Antriebszahnrad 26 der unteren Bremsscheibe 11 und auf das Antriebszahnrad 29 der Zahnscheibe 15 für den Antrieb des Bremsnockens 10 und des Anschlagnockenbandes dient. Durch die Verschiebung des Doppelzahnrades 24 kann somit zwischen zwei Drehzahlen für die untere Bremsscheibe 11 und die Zahnscheibe 15 gewählt werden, um so die Exemplarbremse und das Anschlagnockenband auf die beiden Produktionsarten Sammel- und Doppelproduktion einstellen zu können. Der Antrieb der über die beiden Schwenkarme 18 verstellbaren Komponenten erfolgt jeweils über Kardanwellen 15.

Fig. 6 zeigt den beschriebenen Antriebsmechanismus schematisch in Seitenansicht. Es gilt die im Zusammenhang mit der Figur 2 gegebenen Beschreibung unter Hinweis auf die in Fig. 3 eingetragenen Drehrichtungspfeile der einzelnen Antriebs- und Wirkkomponenten.

### LEGENDE:

- Pos. 1: Falzklappenzylinder
- Pos. 2: Druckexemplar
- Pos. 3: Falzklappen
- Pos. 4: Bandleitung
- Pos. 5: Greifer
- Pos. 6: Traktionsmittel
- Pos. 7: Zahnscheibe
- Pos. 8: Zahnscheibe
- Pos. 9: Leitzunge
- Pos. 10: Nocken
- Pos. 11: Bremsscheibe
- Pos. 11': Kardanwelle
- Pos. 12: Antriebswalze
- Pos. 12': Kardanwelle
- Pos. 13: Auslegerband
- Pos. 14: Anschlagnocken
- Pos. 15: Zahnscheibe
- Pos. 15': Kardanwelle
- Pos. 16: Zahnriemen
- Pos. 17: Zahnriemen
- Pos. 18: Schwenkarm
- Pos. 19: Motorverstellung
- Pos. 20: Rahmen
- Pos. 21: Zahnrad
- Pos 22: Antriebszahnrad
- Pos. 23: Anordnung
- Pos. 24: Doppelzahnrad
- Pos. 25: Zahnrad
- Pos. 26: Antriebszahnrad
- Pos. 27: Antriebszahnrad
- Pos. 28: Zahnrad
- Pos. 29: Antriebszahnrad
- Pos. 30: Schuppenstrom
- Pos. 31: Rillen
- Pos. 51: Greiferkamm
- Pos. 53: Aufnahme

## Patentansprüche

1. Verfahren zur Bildung eines Schuppenstroms von gefalzten Druckexemplaren (2), bei dem die Druckexemplare (2) von einem Falzklappenzylinder (1) direkt an Greifer (5), die an einem als Kette oder Riemen ausgebildeten, umlaufenden Traktionsmittel (6) vorgesehen sind, übergeben und klemmend durch die Greifer (5) gehalten abtransportiert werden, **dadurch gekennzeichnet**,daß die Druckexemplare (2) bei dem Übergeben von dem Falzklappenzylinder (1) in Aufnahmen (53) zu liegen kommen, die zwischen den Greifern (5) und dem Traktionsmittel (6) selbst gebildet werden und bei dem Abtransportieren durch die Greifer (5) gegen die Traktionsmittel (6) gedrückt werden und derart zwischen den Greifern (5) und den Traktionsmitteln (6) eingeklemmt werden, und daß die Druckexemplare (2) bis zum Auslegen auf dem Schuppenstrom zwischen den Greifern (5) und dem Traktionsmittel (6) geklemmt bleiben.

2. Verfahren nach Anspruch 1, dadurch gekennzeichnet, daß die Greifer (5) kontinuierlich mit einer Transportgeschwindigkeit angetrieben werden, die 20 bis 40%, insbesondere etwa 30 bis etwa 35%, geringer als die Umfangsgeschwindigkeit des Falzklappenzylinders (1) ist.

3. Verfahren nach Anspruch 1 oder 2, dadurch gekennzeichnet, daß die Druckexemplare (2) bis zum Auslegen auf dem Schuppenstrom durch ein unterhalb des Traktionsmittels (6) angeordnetes Leitmittel (9) geführt werden.

4. Verfahren nach einem der vorhergehenden Ansprüche, dadurch gekennzeichnet, daß auf die nachlaufenden Enden der zwischen den Greifern (5) und dem Traktionsmittel (6) mit ihren vorlaufenden Enden noch aufgenommenen, nicht mehr geklemmten Druckexemplare (2) vor dem Auslegen auf dem Schuppenstrom eine Reibkraft ausgeübt wird.

5. Verfahren nach einem der vorhergehenden Ansprüche, dadurch gekennzeichnet, daß die mit ihren vorlaufenden Enden zwischen den Greifern (5) und dem Traktionsmittel (6) noch aufgenommenen, nicht mehr geklemmten Druckexemplare (2) zum Auslegen auf dem Schuppenstrom gegen Anschläge (14) geführt ausgerichtet werden.

6. Vorrichtung zur Bildung eines Schuppenstroms von gefalzten Druckexemplaren (2) mit einem als Kette oder Riemen ausgebildeten, umlaufenden Traktionsmittel (6), das mit Greifern (5) für die Übernahmen der Druckexemplare (2) von einem Falzklappenzylinder (1) und zum Halten der Druckexemplare (2) während des Transports versehen ist **dadurch gekennzeichnet**, daß die Greifer (5) und das Traktionsmittel (6) selbst jeweils Paare von Greifbacken bilden, zwischen denen die Druckexemplare (2) eingeklemmt werden, und daß die Greifer (5) in ihren vorlaufenden Bereichen mit dem Traktionsmittel (6) starr verbunden sind.

7. Vorrichtung nach Anspruch 6, dadurch gekennzeichnet, daß die Greifer (5) im Bereich der Aufnahme (53) gegenüber dem Traktionsmittel (6) konkav gebogen sind.

8. Vorrichtung nach einem der Ansprüche 6 oder 7, dadurch gekennzeichnet, daß die Greifer (5) einstückig ausgebildet sind.

9. Vorrichtung nach einem der Ansprüche 6 bis 8, dadurch gekennzeichnet, daß die Druckexemplare (2) elastisch zwischen dem Traktionsmittel (6) und den Greifern (5) eingeklemmt werden.

10. Vorrichtung nach Anspruch 9, dadurch gekennzeichnet, daß das Traktionsmittel (6) materialelastisch ist und die Greifer (5) demgegenüber aus einem härteren Material, insbesondere aus einem metallischen Material, gefertigt, sind.

11. Vorrichtung nach einem der Ansprüche 6 bis 10, dadurch gekennzeichnet, daß das Traktionsmittel (6) im Verlauf der Übernahme eines Druckexemplars (2) mittels eines Umlenkmittels (7) gegenüber dem Falzklappenzylinder (1) auf einem konvex gekrümmten Bogen, insbesondere kreisbogenförmig, geführt wird, dessen Krümmungsradius sich nach dem Aufnehmen des Druckexemplars (2) vergrößert.

12. Vorrichtung nach Anspruch 11, dadurch gekennzeichnet, daß die Greifer im direkten Eingriff mit dem Umlenkmittel (7) stehen.

13. Vorrichtung nach Anspruch 11 oder 12, dadurch gekennzeichnet, daß das Umlenkmittel (7) einen Umfang aufweist, der etwa dem dreifachen Wert des Greiferabstandes entspricht.

14. Vorrichtung nach einem der Ansprüche 11 bis 13, dadurch gekennzeichnet, daß die Drehachse des Umlenkmittels (7) höher als die Drehachse des gegenläufig rotierenden Falzklappenzylinders (1) angeordnet ist.

15. Vorrichtung nach einem der Ansprüche 6 bis 14, dadurch gekennzeichnet, daß die Greifer (5) in solcher Teilung auf dem Traktionsmittel (6) angeordnet sind, daß der Abstand zweier aufeinander folgender Greifer (5) etwa 70 % des Falzklappenabstands des äußeren Falzklappenzylinderumfangs beträgt.

16. Vorrichtung nach einem der Ansprüche 11 bis 15, dadurch gekennzeichnet, daß der Verlauf des Krümmungsradius in Anpassung an unterschiedliche Dicken der zu übernehmenden Druckexemplare (2) veränderbar ist.

17. Vorrichtung nach einem der Ansprüche 6 bis 16, dadurch gekennzeichnet, daß das Traktionsmittel (6) durch einen endlos umlaufenden Zahnriemen gebildet wird.

18. Vorrichtung nach einem der Ansprüche 6 bis 17, dadurch gekennzeichnet, daß die Greifer (5) im Verlauf der Übernahme eines Druckexemplars (2) zumindest mit ihren nachlaufenden Enden in sich in Umfangsrichtung erstreckende Ausnehmungen, insbesondere umlaufende Rillen, des Falzklappenzylinders (1) eingreifen.

19. Vorrichtung nach einem der Ansprüche 6 bis 18, dadurch gekennzeichnet, daß das Traktionsmittel (6) zur Freigabe der auszulegenden Druckexemplare (2) von einem Geradförderer (13) für die ausgelegten Druckexemplare (2) weggelenkt wird.

20. Vorrichtung nach Anspruch 19, dadurch gekennzeichnet, daß zum Auslegen der Druckexemplare (2) auf den Geradförderer (13) eine Bremse (10, 11) vorgesehen ist, die auf die nachlaufenden Enden der zwischen den Greifern (5) und dem Traktionsmittel (6) mit ihren vorlaufenden Enden noch aufgenommenen, nicht mehr geklemmten Druckexemplare (2) wirkt.

21. Vorrichtung nach Anspruch 20, dadurch gekennzeichnet, daß die Bremse eine Bremsscheibe (11) aus elastischem Material und einen von oben gegen die über die Bremsscheibe (11) geführten Druckexemplare (2) wirkenden Bremsnocken (10) aufweist.

22. Vorrichtung nach einem der Ansprüche 19 bis 21, dadurch gekennzeichnet, daß oberhalb des Geradförderers (13) ein endlos umlaufendes Nockenband angeordnet ist, dessen abstehende Nocken (14) als Anschläge für die zwischen den Greifern (5) und dem Traktionsmittel (6) mit ihren vorlaufenden Enden noch aufgenommenen, nicht mehr geklemmten Druckexemplare (2) dienen.

23. Vorrichtung nach einem der Ansprüche 19 bis 22, dadurch gekennzeichnet, daß unterhalb des Traktionsmittels (6) ein Leitmittel (9) für die Führung der Druckexemplare (2) angeordnet ist, das sich bis in den Verlauf der Übernahme der Druckexemplare (2) und bis in den Bereich des Geradförderers (13) hinein erstreckt.

24. Vorrichtung nach einem der Ansprüche 6 bis 23, dadurch gekennzeichnet, daß ein Leitriemen (4) für die Führung der von den Greifern (5) zu übernehmenden Druckexemplare (2) vorgesehen ist.

## Claims

1. A method of forming an imbricated stream of folded printed products (2), in which the printed products (2) are transferred from a folding-jaw cylinder (1) directly to grippers (5), which are provided on a circulating traction means (6) constructed in the form of a chain or belt, and are conveyed away while being held in a clamped manner by the grippers (5), **characterized in that** during the transfer from the folding-jaw cylinder (1) the printed products (2) come to be situated in receiving means (53) which are formed between the grippers (5) and the traction means (6) itself and during the conveying away are pressed by the grippers (5) against the traction means (6) and are clamped between the grippers (5) and the traction means (6) in such a way that the printed products (2) remain clamped between the grippers (5) and the traction means (6) until they are laid out on the imbricated stream.

2. A method according to Claim 1, **characterized in that** the grippers (5) are continuously driven at a conveying speed which is from 20 to 40%, in particular approximately 30 to approximately 35%, less than the circumferential speed of the folding-jaw cylinder (1).

3. A method according to Claim 1 or 2, **characterized in that** the printed products (2) are guided by a guiding means (9) arranged below the traction means (6) until they are laid out on the imbricated stream.

4. A method according to one of the preceding Claims, **characterized in that** a frictional force is exerted upon the trailing ends of the printed products (2) which are no longer clamped but which are still received between the grippers (5) and the traction means (6) with their leading ends, until they are laid out on the imbricated stream.

5. A method according to one of the preceding Claims, **characterized in that** the printed products (2), which are no longer clamped but which are still received with their leading ends between the grippers (5) and the traction means (6), are orientated while guided against stops (14) in order to be laid out on the imbricated stream.

6. A device for forming an imbricated stream of folded printed products (2), with a circulating traction means (6) which is constructed in the form of a chain or belt and which is provided with grippers (5) for taking up the printed products (2) from a folding-jaw cylinder (1) and for holding the printed products (2) during the transportation, **characterized in that** the grippers (5) and the traction means (6) itself each form respective pairs of gripping jaws, between which the printed products (2) are clamped, and the grippers (5) are connected rigidly to the traction means (6) in their leading areas.

7. A device according to Claim 6, **characterized in that** the grippers (5) are bent in a concave manner with respect to the traction means (6) in the region of the receiving means (53).

8. A device according to one of Claims 6 or 7, **characterized in that** the grippers (5) are constructed in one piece.

9. A device according to one of Claims 6 to 8, **characterized in that** the printed products (2) are clamped resiliently between the traction means (6) and the grippers (5).

10. A device according to Claim 9, **characterized in that** the traction means (6) consists of a resilient material and the grippers (5), in contrast, are produced from a harder material, in particular from a metallic material.

11. A device according to one of Claims 6 to 10, **characterized in that** in the course of taking up a printed product (2) the traction means (6) is guided by means of a deflecting means (7) with respect to the folding-jaw cylinder (1) on an arc curved in a convex manner, in particular in a circular shape, the radius of curvature of which increases after receiving the printed product (2).

12. A device according to Claim 11, **characterized in that** the grippers are in direct engagement with the deflecting means (7).

13. A device according to Claim 11 or 12, **characterized in that** the deflecting means (7) has a circumference which corresponds to approximately three times the distance of the grippers.

14. A device according to one of Claims 11 to 13, **characterized in that** the axis of rotation of the deflecting means (7) is higher than the axis of rotation of the folding-jaw cylinder (1) rotating in the opposite direction.

15. A device according to one of Claims 6 to 14, **characterized in that** the grippers (5) are arranged in such a distribution on the traction means (6) that the distance between two grippers (5) following in succession is approximately 70% of the distance between the folding-jaws of the outer periphery of the folding-jaw cylinder.

16. A device according to one of Claims 11 to 15, **characterized in that** the shape of the radius of curvature can be altered in order to adapt to different thicknesses of the printed products (2) to be taken up.

17. A device according to one of Claims 6 to 16, **characterized in that** the traction means (6) is formed by an endlessly circulating toothed belt.

18. A device according to one of Claims 6 to 17, **characterized in that** in the course of taking up a printed product (2) the grippers (5) engage at least with their trailing ends in recesses - in particular continuous channels - which extend in the peripheral direction in the folding-jaw cylinder (1).

19. A device according to one of Claims 6 to 18, **characterized in that** the traction means (6) is deflected away from a straight conveyor (13) for the printed products (2) which have been laid out, in order to release the printed products (2) which are to be laid out.

20. A device according to Claim 19, **characterized in that**, in order to lay out the printed products (2) on the straight conveyor (13), a brake (10, 11) is provided which acts upon the trailing ends of the printed products (2) which are no longer clamped but which are still received between the grippers (5) and the traction means (6) with their leading ends.

21. A device according to Claim 20, **characterized in that** the brake comprises a brake disc (11) of resilient material and a brake cam (10) acting from above against the printed products (2) which are guided over the brake disc (11).

22. A device according to one of Claims 19 to 21, **characterized in that** an endlessly circulating cam belt is arranged above the straight conveyor (13), the projecting cams (14) of the said cam belt acting as stops for the printed products (2) which are no longer clamped but which are still received between the grippers (5) and the traction means (6) with their leading ends.

23. A device according to one of Claims 19 to 22, **characterized in that** a guide means (9) for guiding the printed products (2) is arranged below the traction means (6), the guide means (9) extending into the course of the take-up of the printed products (2) and into the region of the straight conveyor (13).

24. A device according to one of Claims 6 to 23, **characterized in that** a guiding belt (4) is provided for guiding the printed products (2) to be taken up by the grippers (5).

## Revendications

1. Procédé pour former un courant de produits imprimés (2) pliés, se chevauchant, dans lequel les produits imprimés (2) sont transférés directement d'un cylindre de pliage à mâchoires (1) à des preneurs (5), prévus sur un moyen de traction (6) en circulation, réalisé sous forme de chaîne ou de courroie, et sont maintenus et soumis à un transport d'évacuation au moyen des preneurs (5), caractérisé en ce que, lors du transfert à partir du cylindre de pliage à mâchoires (1), les produits imprimés (2) viennent se placer dans des logements (53) constitués entre les preneurs (5) et le moyen de traction (6) lui-même et sont pressés, lors du transport d'évacuation par les preneurs (5), contre les moyens de traction (6) et enserrés de cette manière entre les preneurs (5) et les moyens de traction (6), et en ce que les produits imprimés (2) restent enserrés entre les preneurs (5) et le moyen de traction (6) jusqu'à la réception sur le courant de produits se chevauchant.

2. Procédé selon la revendication 1, caractérisé en ce que les preneurs (5) sont entraînés en continu à une vitesse de transport qui est de 20 à 40 %, en particulier d'environ 30 à environ 35 %, inférieure à la vitesse périphérique du cylindre de pliage à mâchoires (1).

3. Procédé selon la revendication 1 ou 2, caractérisé en ce que les produits imprimés (2) sont guidés jusqu'à la dépose sur le courant de produits se chevauchant, à l'aide d'un moyen directeur (9) disposé au-dessous du moyen de traction (6).

4. Procédé selon l'une des revendications précédentes, caractérisé en ce qu'une force de frottement est exercée avant la dépose sur le courant de produits se chevauchant, sur les extrémités arrière des produits imprimés (2) qui ne sont plus enserrés mais qui sont encore logés par leurs extrémités avant entre les preneurs (5) et le moyen de traction (6).

5. Procédé selon l'une des revendications précédentes, caractérisé en ce que les produits imprimés (2), qui ne sont plus enserrés mais qui sont encore reçus par leurs extrémités avant entre les preneurs (5) et le moyen de traction (6), sont orientés de façon guidée contre des butées (14) pour la dépose sur le courant de produits se chevauchant.

6. Dispositif pour former un courant de produits imprimés (2) pliés se chevauchant avec un moyen de traction (6) en circulation réalisé sous forme de chaîne ou de courroie, pourvu de preneurs (5) destinés au transfert des produits imprimés (2) depuis un cylindre de pliage à mâchoires (1) et pour assurer le maintien des produits imprimés (2) pendant le transport, caractérisé en ce que les preneurs (5) et le moyen de traction (6) lui-même constituent chaque fois des paires de mâchoires de preneurs entre lesquelles les produits imprimés (2) sont enserrés, et en ce que les preneurs (5) sont reliés rigidement au moyen de traction (6), dans leurs zones avant.

7. Dispositif selon la revendication 6, caractérisé en ce que les preneurs (5) sont d'incurvation concave par rapport au moyen de traction (6), dans la zone du logement (53).

8. Dispositif selon l'une des revendications 6 ou 7, caractérisé en ce que les preneurs (5) sont de réalisation monopièce.

9. Dispositif selon l'une des revendications 6 à 8, caractérisé en ce que les produits imprimés (2) sont enserrés élastiquement entre le moyen de traction (6) et les preneurs (5).

10. Dispositif selon la revendication 9, caractérisé en ce que le moyen de traction (6) est doté d'une élasticité venant de son matériau, et en ce que les preneurs (5) sont par contre réalisés en un matériau plus dur, en particulier en un matériau métallique.

11. Dispositif selon l'une des revendications 6 à 10, caractérisé en ce que le moyen de traction (6) est guidé au cours du transfert d'un produit imprimé (1) à l'aide d'un moyen de déviation (7) par rapport au cylindre de pliage à mâchoires (1), sur un arc d'incurvation convexe, en particulier en forme d'arc de cercle, arc dont le rayon de courbure va en augmentant après la réception du produit imprimé (2).

12. Dispositif selon la revendication 11, caractérisé en ce que les preneurs sont en engagement direct avec les moyens de déviation (7).

13. Dispositif selon la revendication 11 ou 12, caractérisé en ce que le moyen de déviation (7) présente une périphérie correspondant à peu près au triple de l'espacement entre les preneurs.

14. Dispositif selon l'une des revendications 11 à 13, caractérisé en ce que l'axe de rotation du moyen de déviation (7) est à un niveau plus élevé que l'axe de rotation du cylindre de pliage à mâchoires (1) tournant en sens inverse.

15. Dispositif selon l'une des revendications 6 à 14, caractérisé en ce que les preneurs (5) sont disposés sur le moyen de traction (6), suivant une répartition faisant que l'espacement entre deux preneurs (5) se suivant est d'environ 70 % de l'espacement entre mâchoires de pliage de la périphérie extérieure du cylindre de pliage à mâchoires.

16. Dispositif selon l'une des revendications 11 à 15, caractérisé en ce que l'allure du rayon de courbure est modifiable pour s'adapter à différentes épaisseurs des produits imprimés (2) à transférer.

17. Dispositif selon l'une des revendications 6 à 16, caractérisé en ce que le moyen de traction (6) est constitué par une courroie dentée circulant sans fin.

18. Dispositif selon l'une des revendications 6 à 17, caractérisé en ce que les preneurs (5), au cours du transfert d'un produit imprimé (2), s'engagent, au moins par leurs extrémités arrière, dans des évidements s'étendant en direction périphérique, en particulier des gorges de pourtour appartenant au cylindre de pliage à mâchoires (1).

19. Dispositif selon l'une des revendications 6 à 18, caractérisé en ce que le moyen de traction (6) est écarté d'un transporteur rectiligne (13) destiné aux produits imprimés (2) ayant été déposés, en vue de libérer les produits imprimés (2) à déposer.

20. Dispositif selon la revendication 19, caractérisé en ce que, pour déposer les produits imprimés (2) sur le transporteur rectiligne (13), est prévu un frein (10, 11), qui agit sur les extrémités arrière des produits imprimés (2) qui ne sont plus enserrés mais qui sont encore logés par leurs extrémités avant entre les preneurs (5) et le moyen de traction (6).

21. Dispositif selon la revendication 20, caractérisé en ce que le frein présente un disque de frein (11) réalisé en un matériau élastique et une came de freinage (10) agissant depuis le haut contre les produits imprimés (2) guidés par l'intermédiaire du disque de frein (11).

22. Dispositif selon l'une des revendications 19 à 21, caractérisé en ce qu'au dessus du transporteur rectiligne (13) est disposée une bande à cames, circulant de façon continue et dont les cames (14) en saillie servent de butée pour les produits imprimés (2) qui ne sont plus enserrés mais qui sont encore logés par leurs extrémités avant entre les preneurs (5) et le moyen de traction (6).

23. Dispositif selon l'une des revendications 19 à 22, caractérisé en ce qu'au-dessous du moyen de traction (6) est disposé un moyen de guidage (9), destiné au guidage des produits imprimés (2) et qui s'étend jusque dans le tracé au transfert du produit imprimé (2) et jusque dans la zone du transporteur rectiligne (13).

24. Dispositif selon l'une des revendications 6 à 23, caractérisé en ce qu'une courroie de guidage (4) est prévue pour assurer le guidage des produits imprimés (2) à transférer par les preneurs (5).
